# FASCICULE DE BREVET EUROPEEN

(11) **EP 0 856 611 B1**
(45) Date de publication et mention de la délivrance du brevet: **19.09.2001**
(21) Numéro de dépôt: 98400190.9
(22) Date de dépôt: 29.01.1998
(51) Int. Cl.: E02D 29/14

(54) **Dispositif de verrouillage d'un tampon à montage articulé sur un cadre**
Verriegelungsvorrichtung für eine scharnierende Schachtabdeckung
Locking device for a hinged manhole cover

(30) Priorité: 30.01.1997 FR 9701015
(43) Date de publication de la demande: 05.08.1998
(73) Titulaire: NORINCO, F-60149 Saint-Crepin-Ibouvillers (FR)
(72) Inventeur: Monneret, Jean-Jacques Maurice, 69100 Villeurbanne (FR)
(74) Mandataire: Bentz, Jean-Paul

(56) Documents cités:
- EP-A- 0 737 782
- FR-A- 2 424 372
- FR-A- 2 685 716

## Description

La présente invention a essentiellement pour objet un dispositif de verrouillage d'un tampon à montage articulé sur un cadre.

Il est connu depuis longtemps d'obturer les regards de chaussée par exemple, à l'aide d'un tampon ou couvercle monté articulé sur un cadre ou châssis noyé dans la chaussée.

L'articulation du tampon sur le cadre peut ou non permettre le démontage ou l'extraction du tampon de son cadre.

Il a également été proposé divers systèmes permettant le verrouillage du tampon sur le cadre, ainsi que, bien sûr, le déverrouillage du tampon.

Toutefois, les systèmes de verrouillage et déverrouillage proposés jusqu'à maintenant pouvaient présenter un certain nombre d'inconvénients. Parmi ceux-ci, on peut citer la fiabilité de fonctionnement qui laissait parfois à désirer, une structure mécanique relativement compliquée et coûteuse du système de verrouillage, un risque de grippage à la longue du système, et l'utilisation nécessaire d'un outil annexe de soulèvement ou d'extraction du tampon du cadre lorsque l'on désire avoir accès au regard.

Aussi, la présente invention a pour but de remédier à ces inconvénients en proposant un dispositif de verrouillage du tampon qui est d'une conception mécanique particulièrement simple, dont la fiabilité de fonctionnement est parfaite en toutes circonstances et même à la longue, et qui constitue en lui-même un moyen avantageux et pratique de soulèvement du tampon par rapport au cadre pour donner accès au regard.

A cet effet, l'invention a pour objet un dispositif de verrouillage d'un tampon à montage articulé sur un cadre et du type comprenant au moins un verrou associé au tampon et situé en une position opposée à celle de l'articulation du tampon sur le cadre, ledit verrou présentant la forme d'un levier coudé monté à pivotement sur le tampon et dont l'un des bras coopère avec un organe sur la paroi du cadre pour effectuer le verrouillage, tandis que l'autre bras forme poignée de manoeuvre du verrou et de soulèvement du tampon en position déverrouillée de celui-ci (cf. FR-A-2424372).

L'invention est caractérisée en ce que le coude du levier précité comporte un axe de pivotement sur lequel est encliqueté une pièce en matière plastique elle-même insérée et retenue dans un logement ménagé dans le tampon.

On précisera encore ici que la pièce précitée présente sensiblement la forme d'un U dont le fond reçoit l'axe de pivotement et dont au moins l'une des branches est retenue par encliquetage dans le logement précité.

Selon encore une autre caractéristique, le logement ménagé dans le tampon comporte une paroi avec évidement permettant le débattement de l'un des bras du levier et définissant deux branches qui comportent chacune une encoche retenant la pièce en matière plastique par un bec prévu sur l'une des branches de cette pièce.

Suivant encore une autre caractéristique de l'invention, l'un des bras du levier est reçu, en position de verrouillage du tampon, entre deux pattes solidaires de la paroi du cadre et comporte à son extrémité libre des ergots latéraux prenant appui sous lesdites pattes.

On observera ici que les pattes précitées forment chacune, en partie supérieure, une rampe inclinée coopérant avec les ergots précités lors de la fermeture du cadre par le tampon.

Suivant encore une autre caractéristique du dispositif de l'invention, l'autre bras du levier comporte à son extrémité libre une barrette transversale formant la poignée de levage du tampon.

Le levier précité est, suivant un mode de réalisation préféré, coudé en équerre.

Mais d'autres caractéristiques et avantages de l'invention apparaîtront mieux dans la description détaillée qui suit et se réfère aux dessins annexés, donnés uniquement à titre d'exemple, et dans lesquels :
- la figure 1 est une vue schématique en plan et de dessus d'un cadre avec tampon en position fermée ;
- les figures 2 et 3 sont des vues partielles et en coupe de l'articulation du tampon sur le cadre, le tampon étant en position fermée sur la figure 2, et en position ouverte sur la figure 3 ;
- la figure 4 est une vue en perspective du verou suivant cette invention ;
- la figure 5 est une vue en élévation et de côté, suivant flèche V de la figure 4, de ce verrou ;
- la figure 6 est une vue de côté de la pièce de liaison en matière plastique qui est encliquetée sur le verrou ;
- la figure 7 est encore une vue de côté de cette pièce de liaison, mais montrée en position encliquetée sur le verrou ;
- les figures 8, 9, 10 et 11 illustrent comment s'effectue l'insertion et la retenue de l'ensemble pièce de liaison - verrou montré sur la figure 7, dans un logement du tampon, celui-ci étant représenté partiellement en coupe et en position fermée sur le cadre ;
- les figures 12, 13 et 14 illustrent les positions successives que prend le dispositif de verrouillage de l'invention lorsqu'on effectue la fermeture et le verrouillage du tampon sur le cadre ;
- la figure 15 illustre, partant de la position fermée visible sur la figure 14, le déverrouillage du tampon sur le cadre jusqu'à une position du verrou telle qu'il forme lui-même une poignée de soulèvement du tampon ; et
- la figure 16 est une vue de dessus des pattes de verrouillage appartenant au cadre, suivant la flèche XVI de la figure 15.

On voit sur la figure 1 un cadre 1 qui, suivant l'exemple de réalisation représenté, a une forme octogonale, et sur lequel est articulé un tampon 2, étant entendu que des pattes de centrage 3 sont prévues pour réaliser un bon guidage et centrage du tampon 2 dans son cadre 1.

On a montré en 4 sur la figure 1 l'articulation du tampon 2 sur le cadre 1, et en 5 le dispositif de verrouillage ou verrou selon cette invention qui est diamétralement opposé à l'articulation 4, et qui est en quelque sorte logé dans un boîtier 6 faisant partie du cadre 1.

L'articulation 4, bien visible sur les figures 2 et 3 est d'un type connu en soi et est une articulation du type à rotule 27 associée au tampon 2 et rotulant dans un logement 28 spécialement aménagé dans le cadre 1.

Comme on le voit sur la figure 3, avec une telle articulation, le tampon 2 peut être ouvert à environ 120° et demeurer relié au cadre 1. Cela étant, dans une position à environ 90°, le tampon 2 pourra être extrait du cadre 1, si on le désire.

Comme on le voit sur la figure 4 notamment, le verrou 5 selon cette invention présente la forme d'un levier coudé 6 monté à pivotement sur le tampon 2. Ce levier 6 est, suivant l'exemple de réalisation représenté, coudé en équerre et comporte un bras 7 coopérant avec un organe 38 solidaire du cadre 1 et bien visible sur les figures 8 à 16, pour effectuer le verrouillage du tampon 2 sur le cadre 1, tandis que l'autre bras 8 du levier coudé 6 forme, comme on le décrira en détail plus loin, une poignée de manoeuvre du verrou 5, et forme également une poignée de soulèvement du tampon 2 lorsque celui-ci est déverrouillé.

Comme il apparaît clairement sur la figure 4, le coude du verrou 5 en forme de levier 6 selon cette invention comporte un axe de pivotement 9 constitué par le coude 10 lui-même et deux ergots ou analogues transversaux 11.

Sur l'axe de pivotement 9, c'est-à-dire sur le coude 10 et ses deux ergots associés 11, est encliquetée une pièce 12 en matière plastique, bien visible sur les figures 6 et 7 notamment.

Cette pièce 12 présente, en vue de côté, la forme d'un U dont le fond 13 reçoit l'axe de pivotement 9, c'est-à-dire plus précisément les deux ergots 11, et dont l'une 14 des deux branches 14, 15 comporte une partie légèrement tournée vers l'extérieur en forme de bec 16 et dont le rôle sera expliqué plus loin.

Comme on le voit bien sur les figures 8 à 11, une fois la pièce 12 encliquetée sur le verrou 5, l'ensemble est inséré et retenu dans un logement 17 aménagé dans et sous le tampon 2.

Ce logement 17 présente, en section transversale, sensiblement la forme d'un U en position couchée et dont la branche supérieure est constituée par la face supérieure du tampon 2. L'autre branche ou branche inférieure de ce U comporte un évidement 18 qui s'étend suivant la direction longitudinale de cette branche et qui définit elle-même deux branches 19 dont l'une seulement est visible sur les figures. Chacune de ces deux branches 19 comporte, au voisinage de son extrémité libre, une encoche 20.

Ainsi, comme on le voit successivement sur les figures 8 à 11, lorsque l'ensemble pièce 12 - verrou 5 est introduit dans le logement 17 du tampon 2, les branches 14, 15 de la pièce 12 viendront se bloquer élastiquement dans le logement 17 du tampon 2 entre respectivement les branches 19 et la face supérieure du tampon 2 définissant ledit logement 17 comme expliqué précédemment.

En fin d'insertion de la pièce 12 et du verrou 5 associé à cette pièce, comme on le voit bien sur la figure 11, le bec 16 de la branche 14 de la pièce 12 viendra s'accrocher dans l'encoche 20 de la branche 19 du logement 17.

On observera ici que la pièce de liaison 12 comporte en réalité deux parties en forme de U dont une seule est visible sur la figure 6, ces deux parties en forme de U étant respectivement encliquetées sur les deux ergots 11 du levier 6. Dès lors, deux becs 16 s'accrocheront, en fin d'insertion de la pièce 12 dans le logement 17 du tampon 2, sur les encoches 20 des deux branches 19 définies par l'évidement 18 qui permettra le débattement du bras 7 du levier coudé 6 en fin d'insertion de la pièce 12, comme on peut le comprendre en se reportant aux figures 10 et 11.

On observera encore ici que chaque ergot 11 du levier 6 comporte deux méplats opposés 11a permettant son introduction dans le U de la pièce 12 qui, par rotation après l'introduction des ergots 11, devient solidaire du levier 6.

L'organe 38 appartenant à la paroi du cadre 1 et permettant le verrouillage du tampon 2 sur ce cadre, se compose de deux pattes 21 espacées l'une de l'autre et définissant entre elles un espace libre 22 permettant le débattement du bras 7, comme on le décrira plus loin à propos du fonctionnement. Ces deux pattes 21 sont bien visibles sur la figure 16, et, comme on le voit sur les figures 8 à 15, elles définissent, en partie supérieure, une rampe inclinée 23.

Revenant à la figure 4 notamment, on voit que le bras 7 du levier coudé 6 comporte à son extrémité libre une barrette transversale 24 définissant des ergots latéraux 25 susceptibles de prendre appui sous les pattes 21, comme on le voit bien sur la figure 14. Les ergots latéraux 25 pourront également coopérer avec la partie supérieure formant rampe inclinée 23 des pattes 21 lors de la fermeture du tampon 2.

On voit encore sur la figure 4 que l'autre bras 8 du levier coudé 6 comporte lui aussi une barrette transversale 26 à son extrémité libre, cette barrette 26 formant une poignée permettant non seulement la manoeuvre du verrou 5 mais également le soulèvement du tampon 2 par rapport au cadre 1, comme cela va être expliqué maintenant en détail.

Lorsqu'on désire obturer le cadre 1 par le tampon 2, le tampon est basculé, dans le sens de la flèche F, autour de l'articulation 4, comme on le voit bien sur la figure 12, de sorte que les ergots latéraux 25 à l'extrémité du bras 7 du levier 6 viennent buter sur la rampe inclinée 23 que forment les deux pattes 21.

Le basculement du tampon 2 se poursuivant, les ergots 25 du bras 7 suivent la rampe inclinée 23 en provoquant le basculement du levier 6, comme on le voit bien sur la figure 13, et cela jusqu'à ce que les ergots latéraux 25 arrivent à l'extrémité de la rampe 23. En position d'assise du tampon 2 sur le cadre 1, les ergots 25 échappent alors aux pattes 21 et, comme on le voit sur la figure 14, il suffit d'actionner le bras 8, suivant la flèche G, pour verrouiller le tampon 2 sur le cadre 1. En effet, le bras 7 du levier 5 pouvant se débattre non seulement dans l'évidement 18 du logement 17, mais aussi dans l'espace 22 entre les deux pattes 21, les ergots latéraux 25 du bras 7 seront retenus par les pattes 21.

Pour procéder à l'ouverture du tampon 2, il suffira, comme on le voit sur la figure 15, de faire basculer, suivant le sens de la flèche H le levier coudé 6, à l'aide de la poignée 26.

Ainsi les ergots latéraux 25 du bras 7 seront dégagés des pattes 21. En position de basculement maximum du levier 6, le bras 8 prendra alors appui sur le tampon 2, et la poignée 26, c'est-à-dire le verrou 5 lui-même, permettra le soulèvement du tampon 2, et donc l'ouverture du regard délimité par le cadre.

Bien entendu, l'invention n'est nullement limitée au mode de réalisation décrit et illustré qui n'a été donné qu'à titre d'exemple.

C'est ainsi que la pièce de liaison encliquetée sur le verrou pourra être en toute matière plastique appropriée telle que polyamide par exemple. De même, des jeux appropriés et/ou des joncs ou analogues en matière plastique pourront être prévus sur les pièces coopérantes du système de verrouillage de l'invention, de façon à être certain d'éviter notamment tout risque d'usure prématurée et/ou de bruit.

## Revendications

1. Dispositif de verrouillage d'un tampon (2) à montage articulé sur un cadre (1) et du type comprenant au moins un verrou associé au tampon (2) et situé en une position opposée à celle de l'articulation (4) du tampon (2) sur le cadre (1), lequel verrou (5) présente la forme d'un levier coudé (6) monté à pivotement sur le tampon (2) et dont l'un (7) des bras coopère avec un organe (38) sur la paroi du cadre (1) pour effectuer le verrouillage, tandis que l'autre bras (8) forme poignée de manoeuvre du verrou (5) et de soulèvement du tampon (2) en position déverrouillée de celui-ci, **caractérisé en ce que** le coude (10) du levier précité (6) comporte un axe de pivotement (9) sur lequel est encliquetée une pièce en matière plastique (12) elle-même insérée et retenue dans un logement (17) ménagé dans le tampon (2).

2. Dispositif selon la revendication 1, **caractérisé en ce que** la pièce précitée (12) présente sensiblement la forme d'un U dont le fond (13) reçoit l'axe de pivotement (9) et dont au moins l'une (14) des branches (14, 15) est retenue par encliquetage dans le logement précité (17).

3. Dispositif selon la revendication 1 ou 2, **caractérisé en ce que** le logement (17) ménagé dans le tampon (2) comporte une paroi avec un évidement (18) permettant le débattement de l'un (7) des bras du levier (6) et définissant deux branches (19) qui comportent chacune une encoche (20) retenant la pièce en matière plastique (12) par un bec (16) prévu sur l'une (14) des branches (14, 15) de cette pièce.

4. Dispositif selon l'une des revendications précédentes, **caractérisé en ce que** l'un (7) des bras (7, 8) du levier précité (6) est reçu, en position de verrouillage du tampon, entre deux pattes (21) solidaires de la paroi du cadre (1) et comporte à son extrémité libre des ergots latéraux (25) prenant appui sous lesdites pattes.

5. Dispositif selon la revendication 4, **caractérisé en ce que** les pattes précitées (21) forment chacune, en partie supérieure, une rampe inclinée (23) coopérant avec les ergots précités (25) lors de la fermeture du cadre (1) par le tampon (2).

## Claims

1. Locking device for a cover (2) that is hinged on a frame (1) and of the type comprising at least one bolt operatively associated with the cover (2) and arranged in a position opposite to that of the articulation (4) of the cover (2) on the frame (1), which bolt (5) has the shape of a bent lever (6) pivotally mounted on the cover (2) and of which one (7) of the arms cooperates with a member (38) on the wall of the frame (1) for the locking operation, while the other arm (8) forms a handle for controlling the bolt (5) and raising the cover (2) in the unlocked position thereof, **characterized in that** the bent portion (10) of the prementioned lever (6) comprises a pivot pin (9) on which a plastic material piece (12) is snappingly engaged, which is itself inserted and retained in a housing (17) provided in the cover (2).

2. Device according to claim 1, **characterized in that** the prementioned piece (12) has substantially the shape of a U, the bottom (13) of which receives the pivot pin (9) and at least one (14) of the branches (14, 15) of which is snappingly retained in the prementioned housing (17).

3. Device according to claim 1 or 2, **characterized in that** the housing (17) provided in the cover (2) comprises a wall with a recess (18) enabling passage of one (7) of the arms of the lever (6) and defining two branches (19) each comprising a notch (20) retaining the plastic material piece (12) by means of a nose (16) provided on one (14) of the branches (14, 15) of this piece.

4. Device according to one of the preceding claims, **characterized in that** one (7) of the arms (7, 8) of the prementioned lever (6) is received, in the locking position of the cover, between two tabs (21) integral with the wall of the frame (1) and comprises, at its free end, lateral snugs (25) bearing under said tabs.

5. Device according to claim 4, **characterized in that** each of the prementioned tabs (21) has an upper portion that forms a bent ramp (23) cooperating with the prementioned snugs (25) upon closing the frame (1) by means of the cover (2).

## Patentansprüche

1. Verriegelungsvorrichtung für eine scharnierende Schachtabdeckung (2) auf einem Rahmen (1) und der Art, umfassend wenigstens einen der Abdeckung (2) zugeordneten Riegel und in einer Position gegenüber des Scharniers (4) der Abdeckung (2) auf dem Rahmen (1) befindlich, wobei besagter Riegel (5) die Form eines Winkelhebels (6) aufweist, der schwenkend auf der Abdeckung (2) aufgebaut ist und dessen einer Arm (7) mit einem Organ (38) auf der Wand des Rahmens (1) zusammenwirkt, um die Verriegelung zu bewirken, während der andere Arm (8) einen Handgriff zum Betätigen des Riegels (5) und zum Anheben der Abdeckung (2) in entriegelter Position derselben bildet, **dadurch gekennzeichnet, daß** der Winkel (10) des vorgenannten Hebels (6) eine Schwenkachse (9) umfaßt, auf der ein Stück aus Plastikmaterial (12) eingeklickt ist, das seinerseits in einer in der Abdeckung (2) ausgesparten Aufnahme (17) eingefügt und festgehalten wird.

2. Vorrichtung gemäß Anspruch 1, **dadurch gekennzeichnet, daß** das vorgenannte Stück (12) deutlich die Form eines Us aufweist, dessen Boden (13) die Schwenkachse (9) aufnimmt und von dem wenigstens einer (14) der Zweige (14, 15) durch Einklicken in besagter Aufnahme (17) festgehalten wird.

3. Vorrichtung gemäß Anspruch 1 oder 2, **dadurch gekennzeichnet, daß** die in der Abdeckung (2) vorgesehene Aufnahme (17) eine Wand mit einer Aussparung (18) umfaßt, die das Ausfedem eines (7) der Arme des Hebels (6) erlaubt und zwei Arme (19) definiert, die jeder eine Kerbe (20) umfassen, die das Stück aus Plastikmaterial (12) durch eine auf einem (14) der Zweige (14, 15) dieses Stücks vorgesehenen Nase (16) festhalten.

4. Vorrichtung gemäß einem der vorgenannten Ansprüche, **dadurch gekennzeichnet, daß** einer (7) der Arme (7, 8) des vorgenannten Hebels (6) in verriegelter Position der Abdeckung zwischen zwei Klauen (21) aufgenommen wird, die mit der Wand des Rahmens (1) fest verbunden sind und an seinem freien äußeren Ende laterale Vorsprünge (25) umfaßt, die sich auf besagten Klauen aufstützen.

5. Vorrichtung gemäß Anspruch 4, **dadurch gekennzeichnet, daß** vorgenannte Klauen (21) jede im oberen Teil eine geneigte Rampe (23) bilden, die mit den vorgenannten Vorsprüngen (25) bei der Schließung des Rahmens (1) durch die Abdeckung (2) zusammenwirken.
